# EUROPÄISCHE PATENTSCHRIFT

(11) **EP 1 327 035 B1**
(45) Veröffentlichungstag und Bekanntmachung des Hinweises auf die Patenterteilung: **03.08.2011**
(21) Anmeldenummer: 01967344.1
(22) Anmeldetag: 14.09.2001
(51) Int. Cl.: E04B 2/96

(54) **Trägereinheit im Glasfalz einer Fassade oder eines Lichtdaches**
Support unit provided in the glazing rebate of a façade or a transparent roof
Unité de soutien logée dans la feuillure de verre d'une façade ou d'un toit transparent

(30) Priorität: 30.09.2000 DE 20016913 U
(43) Veröffentlichungstag der Anmeldung: 16.07.2003
(73) Patentinhaber: SCHÜCO International KG, 33609 Bielefeld (DE)
(72) Erfinder: SCHEUER, Helmut, 32130 Enger (DE); MEYER, Jügen, 32545 Bad Oeynhausen (DE)
(74) Vertreter: Dantz, Jan Henning
(86) Internationale Anmeldenummer: PCT/EP2001/010647
(87) Internationale Veröffentlichungsnummer: WO 2002/029174

(56) Entgegenhaltungen:
- EP-A- 0 971 081
- EP-A- 1 098 046
- WO-A-96/18778
- DE-A- 2 848 810
- DE-A- 19 526 671
- DE-A- 19 822 103
- DE-C- 3 742 723

## Beschreibung

Die vorliegende Erfindung betrifft eine Fassade oder ein Lichtdach nach dem Oberbegriff des Anspruches 1.

In Fig. 5 ist eine Trägereinheit des Standes der Technik (Prospekt Schüco Aluminium-Saysteme FW 50+ Aufsatzkonstruktionen, Ausgabe Juli 2000) im Querschnitt dargestellt. An einem Riegel 50 ist ein Aufsatzprofil 51 verschweißt, an dem eine Aufsatzdichtung 54 vorgesehen ist. Die Aufsatzdichtung 54 umgreift mittig einen Nutenvorsprung 53 des Aufsatzprofils 51 und ist seitlich jeweils mit einem Vorsprung 52 des Aufsatzprofils 51 verbunden. An seitlichen Dichtungsprofilen 55 ist eine Glasscheibe 56 festgelegt, wobei zur Befestigung eine Abdeckleiste 57 vorgesehen ist, die mittels Schrauben 59 an dem Riegel 50 festgelegt ist. Zwischen der Abdeckleiste 57 und der Glasscheibe 56 sind Dichtungen 58 vorgesehen, während die Abdeckleiste 57 nach außen hin von einer Abdeckkappe 61 überdeckt ist.

Um bei der bekannten Fassadenkonstruktion auch Haltekräfte an dem Riegelprofil 50 aufnehmen zu können, ist in dem Nutenvorsprung 53 des Aufsatzprofils 51 ein Glasträger 60 eingefügt. Die Befestigung des Glasträgers 60 ist sehr einfach, befindet sich aber statisch an einem ungünstigen Punkt, so dass bedingt durch ungünstige Hebelverhältnisse und schwaches Material keine besonders großen Lasten abgetragen werden können.

Die DE 37 42 723 offenbart eine Rahmenkonstruktion in Riegel-Pfosten-Bauweise, bei der an einem Riegelprofil ein Isolierprofil montiert ist. Zur Abtragung großer Glaslasten wird das Isolierprofil durch metallische Sicherheitsbolzen unterstützt, die in Kanälen des Isolierprofils verlaufen und im Riegelprofil gehalten werden.

Die DE 28 48 810 offenbart eine Trägereinheit für Isolierglasscheiben, wobei an einem Pfostenprofil ein Isolierstück aus Kunststoff aufgesetzt ist.

Es ist die Aufgabe der vorliegenden Erfindung eine Trägereinheit für erhöhte Lastabtragungen zu schaffen, die einfach und kostengünstig in eine Pfosten-Riegel-Konstruktion montiert werden kann.

Diese Aufgabe wird mit einer Fassade oder einem Lichtdach mit den Merkmalen des Anspruches 1 gelöst.

Bei der Trägereinheit ist das Aufsatzprofil zumindest abschnittsweise mit einer sich mittig in den Falzraum erstreckenden mit dem Riegelprofil verbindbaren Glasträgerplatte versehen. Durch die direkte Verbindung der Glasträgerplatte mit dem Riegelprofil können die Gewichtskräfte der Glasscheiben oder Füllungsplatten direkt auf die Riegel- und Pfostenkonstruktion abgeleitet werden. Dadurch entfallen die mechanischen Schwachstellen, die durch die mechanische Verbindung mehrerer Bauteile miteinander entstehen.

Gemäß der Erfindung ist das Aufsatzprofil im Bereich der Glasträgerplatte mit einer Aussparung versehen und die Glasträgerplatte ist mit dem Riegelprofil verschweißt. Durch den direkten Kontakt der Glasträgerplatte mit dem Riegelprofil und der Möglichkeit zur Herstellung einer Schweissverbindung können große Haltekräfte über das Riegelprofil abgetragen werden. Dabei kann die Aussparung so bemessen sein, dass die Glasträgerplatte beidseitig mit dem Riegelprofil verschweist werden kann.

Wenn die Glasträgerplatte fluchtend zu einem Nutenvorsprung des Aufsatzprofils ausgerichtet ist, braucht bei der Montage keine Ausrichtung der Glasträgerplatte zu dem Aufsatzprofil mehr zu erfolgen. Ferner wird gewährleistet, dass der Nutenvorsprung und die Glasträgerplatte eine Fläche ausbilden, an der sich ein gemeinsames Dichtungsprofil anlegen lässt.

Daher ist vorzugsweise eine Aufsatzdichtung vorgesehen, die sich durchgehend über das Aufsatzprofil und die Glasträgerplatte erstreckt. Dadurch wird über die gesamte Länge des Riegelprofils die Dichtfunktion der Aufsatzdichtung gewährleistet. Für eine einfache Montage weist die Aufsatzdichtung zwei Schenkel auf, die die Glasträgerplatte bzw. den Nutenvorsprung umgreifen, um die Aufsatzdichtung darüber zu stülpen. Dabei können die Schenkeln der Aufsatzdichtung mit einem entfernbaren Verbindungssteg versehen sein, so dass in Bereichen des Nutenvorsprungs der Verbindungssteg an dem Nutenvorsprung anliegt, während in Bereichen der Glasträgerplatte der Verbindungssteg entfernt wird und der obere Verbindungsabschnitt der Aufsatzdichtung an der Oberkante der Glasträgerplatte anliegt.

Der Glasträger wird vorzugsweise aus Stahl zum Verschweissen mit Stahlkonstruktionen bzw. Stahlriegeln hergestellt. Der Glasträger kann aber ebenso auch aus Aluminium bestehen für eine Aluminium-Profilkonstruktion. Bei beiden Werkstoffen lassen sich Glasträger und Statikkonstruktion einfach miteinander verschweissen.

Die Erfindung wird nachfolgend anhand eines Ausführungsbeispieles mit Bezug auf die beigefügten Zeichnungen näher erläutert. Es zeigen:
- Fig. 1: eine perspektivische Ansicht eines Ausführungsbeispiels einer erfin- dungsgemäßen Trägereinheit im montierten Zustand;
- Fig. 2: eine perspektivische Detailansicht, der in Fig. 1 eingesetzten Träger- einheit;
- Fig. 3: eine perspektivische Ansicht des Aufsatzprofils mit Glasträger;
- Fig. 4: eine Querschnittsansicht der montierten Trägereinheit;
- Fig. 5: eine Querschnittsansicht einer Trägerkonstruktion gemäß dem Stand der Technik, und
- Fig. 6: eine Querschnittsansicht der eingesetzten Aufsatzdichtung bei der Trägereinheit nach der Fig. 1.

Die in Fig. 1 dargestellte Tragkonstruktion einer Glasfassade umfasst einen Pfosten 1 und einen Riegel 2, die beide als Hohlprofil aus Stahl ausgebildet sind. Es ist auch möglich einen T-Träger oder andere Tragprofile einzusetzen. An dem Riegelprofil 2 ist ein Aufsatzprofil 3 montiert, an dem eine Aufsatzdichtung 5 angeordnet ist. Die Aufsatzdichtung 5 ragt mit einem Abschnitt 4 in den Spalt zwischen zwei benachbarten Isolierglasscheiben 6 hinein. Die Isolierglasscheiben 6 sind aus zwei Glasscheiben 7 mit einem dazwischen angeordneten Abstandshalter 8 gebildet. Zur Montage der Isolierglasscheiben 6 ist eine Abdeckleiste 9 vorgesehen, die mit Schraubverbindungen an dem Riegelprofil 2 festlegbar ist. Dabei ist die Isolierglasscheibe 6 über Dichtungen 10 von der Abdeckleiste 9 beabstandet. Nach außen ist die Abdeckleiste 9 von einer Abdeckung 11 umgeben.

Wie aus Fig. 2 erkennbar ist, umfasst das Aufsatzprofil 3 eine Glasträgerplatte 12. Die Glasträgerplatte 12 ist entlang eines Nutenvorsprungs 14 des Aufsatzprofils 3 ausgerichtet. Das Aufsatzprofil 3 ist mit einer Aussparung 13 versehen, so dass im Bereich des Bodens des Aufsatzprofils die Glasträgerplatte 12 direkt mit dem Riegelprofil 2 verbindbar ist. Die Glasträgerplatte 12 besteht aus Stahl und ist an der Stirnseite mit einer Anheftung 15 an dem Nutenvorsprung 14 angeschweisst. Dadurch entfällt ein nachträgliches Ausrichten der Glasträgerplatte 12. Ferner ist die Glasträgerplatte 12 noch mit einer Nut 16 ausgerüstet, die zur Fixierung einer Aufsatzdichtung 5 einsetzbar ist.

Wie insbesondere aus Fig. 4 erkennbar ist, wurde die Glasträgerplatte 12 beidseitig an dem Riegelprofil 2 angeschweisst, wobei eine Schweissnaht 19 gebildet wurde. Durch die Isolierglasscheibe 6 auftretende Gewichtskräfte können über die Glasträgerplatte 12 direkt auf das Riegelprofil 2 abgeleitet werden.

Die Aufsatzdichtung 5 ist mit zwei Schenkeln 26 versehen, die die Trägerplatte 12 umgreifen. An der Oberkante der Aufsatzdichtung 5 ist ein Vorsprung 23 ausgebildet, der in die Nut 16 der Glasträgerplatte 12 eingreift. Ferner besitzt die Aufsatzdichtung 5 Dichtlippen 27, die gegen die Isolierglasscheibe 6 anliegen. An der zum Riegelprofil 2 gewandten Seite ist die Aufsatzdichtung 5 mit einem unteren Dichtprofil 20 und einem oberen Dichtprofil 22 versehen. Das untere Dichtprofil 20 besitzt eine Aussparung, in die ein Vorsprung des Aufsatzprofils eingreift. Das obere Dichtprofil 22 liegt an der Isolierglasscheibe 6 an und ist über einen Verbindungsabschnitt 21 gelenkig mit dem unteren Dichtprofil 20 verbunden, so dass das Dichtprofil 20 von dem Dichtprofil 22 leicht partiell entfernbar ist. Der Verbindungsabschnitt 21 dient als Sollreißstelle. Dieses ist vorteilhaft im Pfostenüberlappungsbereich, sowie im Bereich des Glasträgers 12 (die Höhe der Dichtung 22 entspricht der Differenzhöhe von Ausatzprofil 3 zu der Glasträgerleiste 13). Durch die einstückige Ausbildung des Aufsatzprofils 3 lässt sich die Aufsatzdichtung 5 einfach montieren.

Zur Montage der Isolierglasscheibe wird die in Fig. 6 dargestellte Aufsatzdichtung 5 über den Bereich des Aufsatzprofiles 3 gestülpt. Dabei liegt ein mittlerer Steg 25 der Aufsatzdichtung 5 an dem Nutenvorsprung des Aufsatzprofiles 3 an. Der mittlere Steg 25 kann auf einfache Weise durch Sollbruchstellen entfernt werden, so dass im Bereich der Glasträgerplatte 12 der Vorsprung 23 der Aufsatzdichtung 5 an der Nut 16 der Glasträgerplatte 12 anliegt. Die Aufsatzdichtung 5 umfasst zwei Schenkel 26 mit Dichtlippen 24, und zwei an den Schenkeln 26 angeordnete Dichtprofile 22. Zum Aufsatzprofil gewandt ist ein weiteres Dichtprofil 20 vorgesehen, das eine Aussparung für den Eingriff mit einem Vorsprung des Aufsatzprofiles 3 aufweist.

Bei der gezeigten Trägerkonstruktion fluchtet die Glasträgerplatte 12 mit dem Nutenvorsprung 14 des Aufsatzprofils 3. Dadurch kann die Aufsatzdichtung 5 auf einfache Weise über die gesamte Länge des Riegelprofils montiert werden. Die Aufsatzdichtung ist zwischen den Schenkeln 26 mit einem Steg versehen, der im eingebauten Zustand auf der Oberseite des Nutenvorsprungs 14 aufliegt. Im Bereich der Glasträgerplatte 12 kann dieser Steg entfernt werden, so dass die Glasträgerplatte 12 zwischen den Schenkeln 26 der Aufsatzdichtung 5 aufgenommen werden kann.

## Patentansprüche

1. Fassade oder Lichtdach mit einer in einem Falzraum vorgeschenen Trägereinheit für Isolierglasscheiben (6) oder Füllungsplatten, deren Außenränder an Dichtungen (10) von Abdeckleisten (9) und deren gebäudeseitige Ränder an Dichtungen (5) von Pfosten- (1) oder Riegelprofilen (2) anliegen, wobei an den Riegelprofilen (2) ein Aufsatzprofil (3) angebracht ist, wobei das Aufsatzprofil (3) zumindest abschnittsweise mit einer sich mittig in den Falzraum erstreckenden mit dem Riegelprofil (2) verbindbaren Glasträgerplatte (12) versehen ist, **dadurch gekennzeichnet, dass** das Aufsatzprofil (3) im Bereich der Glasträgerplatte (12) mit einer Aussparung (13) versehen ist und die Glasträgerplatte (12) aus Aluminium oder Stahl besteht und mit dem Riegelprofil (2) verschweißt ist.

2. Fassade oder Lichtdach nach Anspruch 1, **dadurch gekennzeichnet, dass** die Glasträgerplatte (12) fluchtend zu einem Nutenvorsprung (14) des Aufsatzprofils (3) ausgebildet ist.

3. Fassade oder Lichtdach nach Anspruch 1 oder 2, **dadurch gekennzeichnet, dass** eine Aufsatzdichtung (5) vorgesehen ist, die sich durchgehend über das Aufsatzprofil (3) und die Glasträgerplatte (12) erstreckt.

4. Fassade oder Lichtdach nach Anspruch 3, **dadurch gekennzeichnet, dass** die Aufsatzdichtung (5) zwei Schenkel (26) aufweist, die die Glasträgerplatte (12) bzw. den Nutenvorsprung (14) umgreifen.

5. Fassade oder Lichtdach nach Anspruch 4, **dadurch gekennzeichnet, dass** die Schenkel (26) der Aufsatzdichtung (5) mit einem entfernbaren Verbindungssteg (25) versehen sind.

6. Fassade oder Lichtdach nach einem der Ansprüche 2 bis 5, **dadurch gekennzeichnet, dass** die Glasträgerplatte (12) an dem Nutenvorsprung (14) mittels Schweissstellen (15) angeschweisst ist.

7. Fassade oder Lichtdach nach einem der Ansprüche 3 bis 6, **dadurch gekennzeichnet, dass** die sich das Dichtungsprofil (22) der Aufsatzdichtung (5) am Boden des Aufsatzprofils (3) aufliegend abstützt.

## Claims

1. Façade or transparent roof with a support unit, which is provided in a rebate space, for insulating glass panes (6) or filler panels, the outer edges of which support unit bear against seals (10) of covering strips (9) and the edges thereof which are on the building side bear against seals (5) of mullion profiles (1) or transom profiles (2), wherein an attachment profile (3) is attached to the transom profiles (2), and wherein the attachment profile (3) is provided at least in sections with a glass-support plate (12) which extends centrally into the rebate space and can be connected to the transom profile (2), **characterized in that** the attachment profile (3) is provided with a recess (13) in the region of the glass-support plate (12), and the glass-support plate (12) is composed of aluminium or steel and is welded to the transom profile (2).

2. Facade or transparent roof according to Claim 1, **characterized in that** the glass-support plate (12) is designed in a manner aligned with a grooved projection (14) of the attachment profile (3).

3. Façade or transparent roof according to Claim 1 or 2, **characterized in that** an attachment seal (5) extending continuously over the attachment profile (3) and the glass-support plate (12) is provided.

4. Façade or transparent roof according to Claim 3, **characterized in that** the attachment seal (5) has two limbs (26) which engage around the glass-support plate (12) and the grooved projection (14).

5. Façade or transparent roof according to Claim 4, **characterized in that** the limbs (26) of the attachment seal (5) are provided with a removable connecting web (25).

6. Façade or transparent roof according to one Claims 2 to 5, **characterized in that** the glass-support plate (12) is welded to the grooved projection (14) by means of welding points (15).

7. Façade or transparent roof according to one of Claims 3 to 6, **characterized in that** the sealing profile (22) of the attachment seal (5) is supported in a manner resting on the base of the attachment profile (3).

## Revendications

1. Façade ou toit vitré présentant une unité de soutien, prévue dans un espace à feuillure, pour des vitres d'isolation (6) ou plaques de remplissage, dont les bords extérieurs reposent contre des garnitures (10) de baguettes de couvre-joints (9) et dont les bords côté bâtiment reposent contre des garnitures (5) de profilés de montant (1) ou de traverse (2), sachant que le profilé d'appui (3) est pourvu au moins par sections d'une plaque de soutien en verre (12) s'étendant au milieu de l'espace à feuillure, pouvant être reliée au profilé de traverse (2), **caractérisé en ce que** le profilé d'appui (3) est pourvu d'un évidement (13) dans la zone de la plaque de soutien en verre (12) et **en ce que** la plaque de soutien en verre (12) se compose d'aluminium ou d'acier et est soudée au profilé de traverse (2).

2. Façade ou toit vitré selon la revendication 1, **caractérisé en ce que** la plaque de soutien en verre (12) est réalisée en alignement avec une saillie rainurée (14) du profilé d'appui (3).

3. Façade ou toit vitré selon la revendication 1 ou 2, **caractérisé en ce qu'**une garniture d'appui (5) est prévue, laquelle s'étend en continu sur le profilé d'appui (3) et la plaque de soutien en verre (12).

4. Façade ou toit vitré selon la revendication 3, **caractérisé en ce que** la garniture d'appui (5) présente deux ailes (26) qui entourent la plaque de soutien en verre (12) ou la saillie rainurée (14).

5. Façade ou toit vitré selon la revendication 4, **caractérisé en ce que** les ailes (26) de la garniture d'appui (5) sont pourvues d'une traverse de liaison (25) amovible.

6. Façade ou toit vitré selon l'une quelconque des revendications 2 à 5, **caractérisé en ce que** la plaque de soutien en verre (12) est soudée à la saillie rainurée (14) par des soudures (15).

7. Façade ou toit vitré selon l'une quelconque des revendications 3 à 6, **caractérisé en ce que** le profilé (22) de la garniture d'appui (5) s'appuie de manière à reposer sur le fond du profilé d'appui (3).
